# DEMANDE DE BREVET EUROPEEN

(11) **EP 2 112 077 A1**
(43) Date de publication de la demande: **28.10.2009**
(21) Numéro de dépôt: 09157472.3
(22) Date de dépôt: 07.04.2009
(51) Int. Cl.: B65D 5/02, B65D 5/10, B65D 5/54

(54) **Etui de conditionnement comportant des moyens témoin d'inviolabilité.**

(30) Priorité: 21.04.2008 FR 0852666
(71) Demandeur: PACKETIS, 16380 Chazelles (FR)
(72) Inventeur: Flamand, Yann, 16600 Mornac (FR); Tourniol, Yannick, 16000 Angoulême (FR)
(74) Mandataire: Derambure, Christian

(57) **Abrégé**

Le flan (1) destiné à la constitution de l'étui (2) comprend :
- un premier ensemble latéral (4) (quatre parois latérales côte à côte) et une bande de liaison, reliées par des lignes de pliage dans une première direction (D1),
- deux seconds ensembles d'extrémité (5), reliés au premier ensemble par des lignes de pivotement (15) dans une seconde direction (D2), dont au moins un des deux comprend un rabat (14) de fermeture, une languette (16) de verrouillage, deux volets (19a,19b), une dent (24) de verrouillage sur le bord (23) de chaque volet (19a,19b), deux découpes ménagées sur la languette de verrouillage aptes à former deux fentes de verrouillage des deux dents de verrouillage, **caractérisé en ce que :**
- la ligne de pivotement (20a,20b) de chaque volet (19a,19b) présente une courbure assurant une fonction de résistance élastique auto bloquante,
- le bord libre (21) de chaque volet (19a,19b) comporte un tronçon dans le prolongement de la ligne de pliage (12) de la paroi latérale de côté (8a), sans décalage ou décrochement latéral, apte à venir contre la face interne de la ligne de pliage (15) de la paroi (6) et du rabat (14), assurant une fonction de résistance anti poussée auto bloquante.

## Description

L'invention est relative aux étuis de conditionnement comportant des moyens témoin d'inviolabilité

Elle concerne plus particulièrement un flan en carton ou matériau analogue spécialement destiné à la constitution d'un étui comportant des moyens témoin d'inviolabilité, un tel étui en volume et ouvert constitué par un tel flan, et un ensemble comprenant un tel étui conformé et verrouillé, comportant de tels moyens témoin d'inviolabilité, et, à l'intérieur, le contenu souhaité.

Le domaine de l'invention est celui des étuis destinés à recevoir des contenus de nature à susciter des actes de malveillance de personnes pouvant être conduits à vouloir ouvrir l'étui afin de prendre son contenu, dans des conditions anormales, par exemple, le produit en cause n'ayant pas été payé. Cela est tout spécialement vrai dans le cas d'ensembles (contenus dans leurs étuis) dont les contenus sont attractifs (par exemple des produits pour la santé, des médicaments ou des produits cosmétiques) et qui sont soit présentés à la vente sur des rayons accessibles au public soit présentés à des professionnels utilisateurs (urgentistes, secouristes, médecins...) ou à des professionnels commerçants (grossistes, détaillants, pharmaciens...).

Dans tous les cas, il importe d'informer l'acheteur, l'utilisateur ou le commerçant de l'authenticité et de l'intégrité du contenu de l'ensemble vendu ou fourni.

Un même besoin existe pour pallier le marché parallèle et la contrefaçon mettant en oeuvre des emballages authentiques.

On connaît déjà des étuis, respectivement des flans destinés à la constitution d'étuis, présentés comme inviolables ou à témoin d'inviolabilité, par exemple ceux décrits dans les document FR-A-2794722, FR-A-2850633, EP-A-318750, EP-A-1671888, EP-A-519389, EP-A-709293, EP-A-1538089 et EP-A-1820740.

L'invention vise à proposer un étui qui tout à la fois soit d'une inviolabilité renforcée, comporte des moyens témoin d'inviolabilité très visible permettant de déceler aisément que l'étui a été ouvert de façon malveillante et, le cas échéant, que l'étui puisse être refermé convenablement une fois ouvert de façon normale, mais néanmoins avec un témoin visible de cette ouverture.

A cet effet, et selon un premier aspect, l'invention propose un flan en carton ou matériau analogue spécialement destiné à la constitution d'un étui comportant des moyens témoin d'inviolabilité, comprenant :
- un premier ensemble latéral comprenant quatre parois latérales côte à côte - une paroi de base, une paroi de verrouillage opposée et deux parois de côté opposées - et une bande terminale de liaison, reliées par des lignes de pliage s'étendant dans une première direction,
- deux seconds ensembles d'extrémité placés de part et d'autre de l'ensemble latéral le long de la première direction, reliés au premier ensemble par des lignes de pivotement s'étendant dans une seconde direction sensiblement perpendiculaire à la première direction.
- au moins un des deux seconds ensembles comprenant :
   - un rabat de fermeture d'extrémité, dans le prolongement de la paroi latérale de base, relié à elle par une ligne de pivotement de fermeture/ouverture,
   - une languette de verrouillage, dans le prolongement du rabat de fermeture d'extrémité, reliée au rabat par une ligne de pivotement de verrouillage/déverrouillage.
   - deux volets, dans le prolongement des deux parois latérales de côté, reliés à elles par deux lignes de pivotement de volets,
   - une dent de verrouillage, sur le bord libre de chaque volet qui s'étend dans la première direction et est tourné vers la paroi latérale de verrouillage,
   - deux ou une découpe(s) en U ou analogue, chacune des deux découpes en U ou la découpe U étant ménagée sur la languette de verrouillage en étant adjacente par les extrémités de ses branches à la ligne de pivotement de verrouillage/déverrouillage, apte(s), une fois le flan conformé pour constituer l'étui, à former, respectivement, deux ou une fente(s) de verrouillage des deux dents de verrouillage,
      **caractérisé en ce que :**
- la ligne de pivotement de chaque volet présente une courbure ou analogue assurant une fonction de résistance élastique auto bloquante,
- le bord libre de chaque volet qui s'étend dans la première direction et est tourné vers la paroi latérale de base, comporte, sur une certaine longueur à partir de la paroi latérale de côté, un tronçon situé dans le prolongement de la ligne de pliage correspondante de la paroi latérale de côté, sans décalage ou décrochement latéral, étant ainsi apte à venir contre la face interne de la ligne de pliage de la paroi latérale de base et du rabat de fermeture d'extrémité, assurant une fonction de résistance anti poussée auto bloquante.

Selon une réalisation, le dit au moins un des deux seconds ensembles comprend également au moins une première ligne de plus faible résistance incurvée, ménagée sur la paroi latérale de verrouillage, dont les extrémités, adjacentes au bord libre voisin de la paroi de verrouillage, sont situées de part et d'autre des ou de la fente(s) de verrouillage une fois le flan conformé pour constituer l'étui, de manière à délimiter entre elle et ce bord libre voisin de la paroi de verrouillage une première zone de flan arrachable, arrachée lors de l'ouverture de l'étui, cette première ligne de plus faible résistance et cette première zone arrachable faisant fonction de moyens de témoin d'inviolabilité, la première zone de flan arrachée n'empêchant pas la refermeture de l'étui.

Selon une réalisation, la plus grande longueur de la première zone de flan arrachable, comptée le long de la première direction, est plus grande que la longueur de la partie de la languette de verrouillage venant en regard une fois le flan conformé pour constituer l'étui, de manière à ménager entre eux, une fois la première zone de flan arrachable arrachée, un espace de saisie apte à permettre l'introduction d'un doigt ou d'un instrument en vue de l'ouverture complète de l'étui.

Selon une réalisation, le bord libre de la languette de verrouillage s'étendant dans la seconde direction est incurvée à convexité tournée vers le rabat de fermeture d'extrémité pour participer à la délimitation de l'espace de saisie apte à permettre l'introduction d'un doigt ou d'un instrument en vue de l'ouverture complète de l'étui.

Selon une réalisation, dans le dit au moins un des deux seconds ensembles, le bord libre de la paroi de verrouillage est en légère saillie vers l'extérieur, cette légère saillie vers l'extérieur assurant une fonction anti effraction.

Selon une réalisation, la ligne de pivotement de verrouillage/déverrouillage de la languette de verrouillage présente une courbure ou analogue assurant une fonction de résistance élastique auto bloquante.

Selon une réalisation, la courbure ou analogue de la ligne de pivotement de chaque volet ou de la ligne de pivotement de verrouillage/déverrouillage de la languette de verrouillage est constituée par un rainage légèrement incurvé ou légèrement non linéaire.

Selon une réalisation, le flan comporte une (ou deux) seconde(s) ligne(s) de plus faible résistance, la ou chacune des deux secondes lignes de plus faible résistance étant ménagée sur le rabat de fermeture d'extrémité entre une découpe en U ou son voisinage et le bord libre proche du rabat de fermeture d'extrémité, de manière à délimiter entre elle, ce bord libre et la ligne de pivotement de verrouillage/déverrouillage de la languette de verrouillage, une seconde zone de flan arrachable, arrachée lors de l'ouverture de l'étui, cette (ou ces) seconde(s) ligne(s) de plus faible résistance et cette (ou ces) seconde(s) zone(s) arrachable(s) faisant fonction de moyens de témoin d'inviolabilité, la (ou les) seconde(s) zone(s) de flan arrachée(s) empêchant la refermeture de l'étui.

Selon une réalisation, le flan comporte une seconde ligne de plus faible résistance de direction sensiblement rectiligne, s'étendant entre sensiblement le bord extérieur de la ou d'une des deux découpe(s) en U et le bord libre proche du rabat de fermeture d'extrémité s'étendant dans la première direction, la seconde zone de flan arrachable ayant une forme générale triangulaire, de manière que les deux secondes ligne de plus faible résistance, lorsqu'il en existe deux, s'étendent de façon divergente à partir de la ligne de pivotement de verrouillage/déverrouillage de la languette de verrouillage.

Selon une réalisation, le tronçon du bord libre de chaque volet situé dans le prolongement de la ligne de pliage correspondante de la paroi latérale de côté, est de l'ordre d'au moins environ le dixième de la longueur du volet comptée à partir de la paroi latérale de côté.

Selon une réalisation, une dent de verrouillage est écartée de l'extrémité libre du bord libre du volet sur lequel elle se trouve, plus spécialement est située au, ou au voisinage des, deux tiers de la longueur du volet comptée le long de la première direction.

Selon une réalisation, le bord libre de chaque volet sur lequel se trouve la dent de verrouillage comporte, sur une certaine longueur à partir de la paroi latérale de côté, un tronçon situé généralement dans le prolongement de la ligne de pliage correspondante de la paroi latérale de côté, avec un décalage ou décrochement latéral, vers l'intérieur, étant ainsi apte à venir en regard de la face interne de la paroi latérale de verrouillage avec un jour assurant la fonction de passage de la languette de verrouillage.

Selon une réalisation, la pointe d'une dent de verrouillage est écartée en retrait, vers l'intérieur, de la ligne située dans le prolongement de la ligne de pliage correspondante de la paroi latérale de côté.

Selon une réalisation, l'écartement en retrait de la pointe d'une dent de verrouillage par rapport à la ligne située dans le prolongement de la ligne de pliage correspondante de la paroi latérale de côté est plus grand que le décalage ou décrochement latéral du tronçon du bord libre de chaque volet sur lequel se trouve la dent de verrouillage attenant à la paroi latérale de côté,

Selon une réalisation, la largeur du rabat de fermeture d'extrémité entre sa ligne de pivotement de fermeture/ouverture et la ligne de pivotement de verrouillage/déverrouillage de la languette de verrouillage, comptée le long de la première direction, est légèrement plus petite que la largeur de paroi de côté entre ses deux lignes de pliage, comptée le long de la seconde direction.

Selon une première réalisation, les dimensions sont choisies pour que, une fois le flan conformé et verrouillé pour constituer l'étui, les deux dents de verrouillage soient éloignées l'une de l'autre et coopèrent, respectivement, avec deux fentes de verrouillage distinctes, une dent par fente, le flan ayant deux découpes en U écartées l'une de l'autre dans la seconde direction.

Selon cette réalisation, le flan comporte une troisième ligne de plus faible résistance, incurvée, ménagée sur le rabat de fermeture d'extrémité s'étendant entre sensiblement le bord intérieur des deux découpes en U de la ligne de pivotement de verrouillage/déverrouillage de la languette de verrouillage, de manière à délimiter entre elle et la ligne de pivotement de verrouillage/déverrouillage de la languette de verrouillage une troisième zone de flan arrachable, arrachée lors de l'ouverture de l'étui, cette troisième ligne de plus faible résistance et cette troisième zone arrachable faisant fonction de moyens de témoin d'inviolabilité.

Selon une seconde réalisation, les dimensions sont choisies pour que, une fois le flan conformé et verrouillé pour constituer l'étui, les deux dents de verrouillage soient superposées ou proches l'une de l'autre, de manière à coopérer avec une même fente de verrouillage, le flan ayant une seule découpe en U.

Selon une réalisation, il est prévu deux découpes avec ou sans enlèvement de matière aux deux parties extrêmes de la ligne de pivotement de verrouillage/déverrouillage de la languette de verrouillage, aptes à coopérer avec le tronçon situé dans le prolongement de la ligne de pliage correspondante de la paroi latérale de côté, avec décalage ou décrochement latéral, du bord libre de chaque volet sur lequel se trouve la dent de verrouillage.

Selon une réalisation, le bord du panneau latéral de verrouillage s'étendant dans la seconde direction est un bord libre à partir duquel ne s'étend aucune paroi, rabat, languette, volet ou analogue.

Selon une réalisation, les deux seconds ensembles sont analogues.

Selon cette réalisation et une première variante, une même paroi latérale fait fonction de paroi de base pour un premier second ensemble et de paroi de verrouillage pour un second second ensemble.

Selon cette réalisation et une seconde variante, une même paroi latérale fait fonction de paroi de base ou de paroi de verrouillage pour un premier et un second second ensemble.

Selon un deuxième aspect, l'invention propose un étui constitué par un flan tel qu'il vient d'être décrit, la bande terminale de liaison étant solidarisée à la paroi latérale terminale opposée, l'un ou les deux second(s) ensemble(s) d'extrémité étant à l'état ouvert.

Selon un troisième aspect, l'invention propose un ensemble comprenant un étui conformé et verrouillé, comportant les moyens témoin d'inviolabilité, et, à l'intérieur, un contenu, l'étui étant constitué par un flan tel qu'il vient d'être décrit, la bande terminale de liaison étant solidarisée à la paroi latérale terminale opposée et les deux seconds ensembles d'extrémité étant à l'état fermé, les moyens témoin d'inviolabilité étant constitués par la première, la seconde, la troisième zone(s) arrachable(s).

Selon une réalisation, (i) les deux volets sont situés sensiblement dans le plan de l'ouverture délimitée par les parois latérales, le tronçon du bord libre de chaque volet situé dans le prolongement de la ligne de pliage correspondante de la paroi latérale de côté, sans décrochement, venant contre la face interne de la ligne de pliage de la paroi latérale de base et du rabat de fermeture d'extrémité ; (ii) le rabat de fermeture d'extrémité est disposé à plat contre les deux volets et ferme l'ouverture délimitée par les parois latérales ; (iii) la languette de verrouillage est disposée sensiblement perpendiculairement au rabat de fermeture d'extrémité et contre la face interne de la paroi de verrouillage, les deux ou la découpe(s) en U ménagée(s) sur la languette de verrouillage formant les deux ou la fente(s) apte(s) au verrouillage des deux dents de verrouillage ; et (iv) les deux dents de verrouillage des deux volets sont verrouillés dans les deux ou la fente(s) de verrouillage.

L'invention sera bien comprise à la lecture de la description qui suivra de plusieurs exécutions et réalisations, en référence aux figures suivantes :
- La figure 1 est une vue en plan d'une première variante de réalisation d'un flan selon l'invention présenté à plat, ce flan ayant pour chaque second ensemble deux découpes en U.
- La figure 2 est une vue schématique illustrant un étui réalisé à partir du flan selon la première variante de la figure 1, cette vue étant une présentation théorique de l'étui destinée à permettre de visualiser son agencement.
- La figure 3 est une vue partielle à plus grande échelle de la figure 1 d'un volet et des parties voisines du flan.
- La figure 4 est une vue partielle à plus grande échelle de la figure 1 d'un rabat et de la patte de verrouillage attenante.
- La figure 5 est une vue en plan d'une seconde variante de réalisation d'un flan selon l'invention présenté à plat, ce flan ayant pour chaque second ensemble une seule découpe en U.

Un flan 1 selon l'invention est spécialement destiné à la constitution d'un étui 2 comportant des moyens 3 témoin d'inviolabilité. Pour cette raison, la constitution du flan 1 induit celle de l'étui 2. De même, la description du flan 1 induit celle de l'étui 2.

Le flan 1, l'étui 2 est réalisé à partir de carton ou en un matériau analogue en feuille, de l'épaisseur adaptée à l'usage.

Comme on le verra en détail par la suite, la feuille constitutive du flan 1 comporte un certain nombre de lignes de pliage ou de pivotement, chacune entre deux « panneaux » du flan 1. Le mot « panneau » est ici utilisé dans son sens générique pour désigner une certaine zone identifiée comme telle de la feuille constitutive du flan 1, quelles que soient la fonction, la taille et la forme de cette zone. Une telle ligne de pliage ou de pivotement peut être réalisée par rainage de la feuille constitutive du flan 1. Une telle ligne de pliage ou de pivotement est destinée soit au montage de l'étui 2 à partir du flan 1, lequel implique des pivotements relatifs des panneaux les uns par rapport aux autres soit au pivotement en vue de l'ouverture ou de la fermeture de l'étui 2.

D'autre part, et comme on le verra également par la suite, la feuille constitutive du flan 1 comporte des lignes de plus faible résistance aptes à constituer des zones de fragilisation de l'étui 2, pouvant être arrachées ou déchirées lorsqu'un effort suffisant est appliqué. Une telle ligne de plus faible résistance peut être réalisée par une prédécoupe continue ou discontinue (par exemple en forme d'«escalier » ou analogue (voir figures pour les secondes lignes de plus faible résistance) de la feuille constitutive du flan 1 ou encore par des perforations.

L'effort appliqué est soit celui appliqué normalement par un utilisateur voulant ouvrir l'étui 2 soit celui appliqué par une personne malveillante.

Le flan 1 permet la constitution d'un étui 2, en volume et ouvert. L'étui 2 peut alors recevoir un contenu et être ensuite définitivement conformé et verrouillé. Dans cet état, l'étui 2 présente une inviolabilité renforcée. Il peut être refermé, s'il a été ouvert de façon appropriée. Par suite d'un acte de malveillance, les moyens 3 témoin d'inviolabilité, très visibles, permettent de déceler aisément que l'étui 2 a été ouvert.

L'étui 2 est en effet destiné à recevoir un contenu de nature à pouvoir susciter des actes de malveillance de personnes voulant ouvrir l'étui afin de prendre le contenu. Cela est tout spécialement vrai dans le cas d'ensembles (contenus dans leurs étuis) dont les contenus sont attractifs (par exemple des produits pour la santé, des médicaments ou des produits cosmétiques) et qui sont soit présentés à la vente sur des rayons accessibles au public soit présentés à des professionnels utilisateurs (urgentistes, secouristes, médecins...) ou à des professionnels commerçants (grossistes, détaillants, pharmaciens...).

Dans tous les cas, il importe d'informer l'acheteur, l'utilisateur ou le commerçant de l'authenticité et de l'intégrité du contenu de l'ensemble vendu ou fourni.

Un même besoin existe pour pallier le marché parallèle et la contrefaçon mettant en oeuvre des emballages authentiques.
Le flan 1 est constitué par un premier ensemble latéral 4 et deux seconds ensembles d'extrémité 5.

Le premier ensemble latéral 4 comprend quatre parois latérales côte à côte, à savoir une paroi 6 latérale de base, une paroi 7 latérale de verrouillage et deux parois 8a, 8b latérales de côté.
Le premier ensemble latéral 4 comprend également une bande 9 terminale de liaison.

Dans la réalisation de la figure 1, ces parois latérales 6, 7, 8a et 8b et cette bande 9 se suivent dans l'ordre suivant : bande 9, paroi 7 de verrouillage, paroi de côté 8a, paroi 6 de base et paroi de côté 8b.

Dans tous les cas, une paroi de côté 8a ou 8b est interposée entre la paroi 6 de base et la paroi 7 de verrouillage, alors que la bande 9 est située à une extrémité du flan 1.

Les parois latérales 6, 7, 8a et 8b et la bande 9 sont reliées par quatre lignes de pliage s'étendant dans une même première direction D1 située dans le plan du flan 1 : une ligne de pliage 10 entre la bande 9 et la paroi 7 de verrouillage ; une ligne de pliage 11 entre la paroi 7 de verrouillage et la paroi 8a de côté ; une ligne de pliage 12 entre la paroi 8a de côté et la paroi 6 de base ; et une ligne de pliage 13 entre la paroi 6 de base et la paroi 8b de côté.

La paroi 6 de base et la paroi 7 de verrouillage, analogues entre elles, sont opposées l'une à l'autre, notamment disposées parallèlement en regard l'une de l'autre dans l'étui 2. Par exemple, dans la présentation de la figure 2, la paroi 7 de verrouillage est une paroi verticale frontale, alors que la paroi 6 de base est une paroi verticale arrière. De manière similaire, les deux parois 8a, 8b latérales de côté, analogues entre elles, sont opposées l'une à l'autre, notamment disposées parallèlement en regard l'une de l'autre dans l'étui 2. Enfin, dans l'étui 2, les parois 6 et 7 sont disposées sensiblement perpendiculairement aux parois de côté 8a, 8b. Cette disposition permet de réaliser un étui 2 de forme générale parallélépipédique.

Il doit être entendu que l'invention peut être transposée à des formes autres.

Les qualificatifs « de base », « de verrouillage », « de côté » sont donnés afin de distinguer les parois les unes des autres, en relation avec la fonction ou la position des parois dans l'étui 2 et ce, relativement au second ensemble d'extrémité 5.

Selon la réalisation de la figure 1, une même paroi latérale fait fonction de paroi 6 de base ou de paroi 7 de verrouillage pour un premier et un second second ensemble 5. Selon la réalisation de la figure 5, une même paroi latérale fait fonction de paroi 6 de base pour un premier second ensemble 5 et de paroi 7 de verrouillage pour un second second ensemble 5.

Les parois 6, 7, 8a et 8b ont sensiblement la même longueur, dans le sens de la première direction D1, la paroi latérale 7 de verrouillage étant, dans une réalisation, très légèrement plus grande comme il sera décrit. Leurs largeurs dans une seconde direction D2 située dans le plan du flan 1 (ou de la paroi en cause de celui-ci) et disposée sensiblement orthogonalement à la première direction D1, sont identiques ou non. Par exemple, selon une réalisation typique, les parois 6, 7 ont une même largeur L1, laquelle est généralement plus grande que celle L2 des parois 8a, 8b. Toutefois, l'invention concerne également le cas où la largeur L1 est égale à L2 ou le cas où la largeur L2 est plus grande que L1.

Dans l'étui 2 en volume et ouvert, comme dans l'étui 2 définitivement conformé et verrouillé, la bande terminale de liaison 9 est solidarisée rigidement à la paroi latérale terminale opposée, en l'espèce la paroi 8b de côté. Cette solidarisation est réalisée par collage ou analogue. L'étui 2 a alors une forme générale tubulaire parallélépipédique.

Le bord 28 du panneau 7 de verrouillage s'étendant dans la seconde direction D2 est un bord libre à partir duquel ne s'étend aucune paroi, rabat, languette, volet ou analogue, comme cela est bien visible sur les figures. En outre, dans une réalisation, ce bord libre 28 est en légère saillie vers l'extérieur du flan 1 ou de l'étui 2, la paroi 7 de verrouillage étant de ce fait légèrement plus longue que les autres parois latérales 6, 8a et 8b, comme il vient d'être indiqué.

Cette légère saillie vers l'extérieur du bord libre 28 qui, dans l'étui 2 réalisé, est placée au voisinage de la ligne de pivotement 17 de verrouillage/déverrouillage de la languette 16, assure une fonction anti effraction.

Les deux seconds ensembles 5 sont destinés à assurer la fermeture de l'étui 2 définitivement conformé et verrouillé à ses deux extrémités. A cet effet, les deux seconds ensembles 5 d'extrémité sont placés de part et d'autre du premier ensemble latéral 4, le long de la première direction D1. Ils sont reliés au premier ensemble 4 par des lignes de pivotement s'étendant dans la seconde direction D2.

Selon les réalisations, les deux seconds ensembles 5 sont analogues ou non. Selon les réalisations, les positionnements relatifs des deux seconds ensembles 5 par rapport au premier ensemble latéral 4 sont en regard (figure 1) ou décalés (figure 5).

On décrit maintenant la structure de l'un au moins des deux seconds ensembles 5 conforme à l'invention.

Ce second ensemble 5 comprend en premier lieu un rabat 14 qualifié de fermeture d'extrémité, situé (s'agissant du flan 1) dans le prolongement de la paroi 6 de base (qualifiée ainsi pour cette raison) et relié à elle par une ligne de pivotement qualifiée de fermeture/ouverture 15.

Le rabat 14 a une largeur L3, comptée dans la direction D1 adapté à la largeur L2 des parois 8a, 8b de côté, de manière à pouvoir occulter l'extrémité correspondante du premier ensemble 4 mis en volume. Dans la réalisation considérée, la largeur L3 du rabat 4 est légèrement plus petite que la largeur L2 des parois 8a, 8b de côté.

Ce second ensemble 5 comprend en deuxième lieu une languette 16 qualifiée de verrouillage, située dans le prolongement du rabat 14 de fermeture d'extrémité (dans le sens opposé à la paroi 6), reliée à lui par une ligne de pivotement qualifiée de verrouillage/déverrouillage 17. Cette languette 16 est limitée, à l'opposé de la ligne de pivotement de verrouillage/déverrouillage 17 par un bord libre 18.

Dans une réalisation, la ligne de pivotement de verrouillage/déverrouillage 17 de la languette 16 présente une courbure ou analogue. Une telle courbure ou analogue assure une fonction de résistance élastique auto bloquante de la languette 16. Celle-ci, une fois en position, tend à y rester. Cette disposition constructive a pour effet d'accentuer le retrait de la languette 16 sous les volets 19a, 19b de l'étui 2, sans empêcher pour autant la mécanisation du conditionnement.

Le second ensemble 5 comprend en troisième lieu deux volets 19a, 19b, situés (s'agissant du flan 1) dans le prolongement des deux parois 8a, 8b, respectivement, et reliés à elles par deux lignes de pivotement de volets, respectivement 20a, 20b.

Chacune des lignes de pivotement 20a, 20b de chaque volet 19a, 19b présente une courbure ou analogue. Une telle courbure ou analogue assure une fonction de résistance élastique auto bloquante du volet 19a, 19b, ce qui signifie que le volet 19a, 19b une fois placé dans le plan de l'ouverture de l'étui 2 tend à y rester, y compris lorsqu'il est sollicité vers l'intérieur de l'étui 2 par la languette 16 lors de son verrouillage. Il s'ensuit que les dents de verrouillage 24 de l'étui 2 pénètrent aisément et sûrement dans les fentes de verrouillage 29, ce qui contribue au but recherché.

Dans une réalisation, la courbure ou analogue des lignes de pivotement 20a, 20b présente une convexité ou pseudo convexité dirigée vers le volet 19a, 19b et une concavité ou pseudo concavité dirigée vers la paroi 8a, 8b de côté attenante.

La courbure ou analogue de la ligne de pivotement de verrouillage/déverrouillage 17 de la languette 16 ou de la ligne de pivotement 20a, 20b de chaque volet 19a, 19b peut faire l'objet de différentes réalisations. Selon une réalisation, la courbure ou analogue est constituée par un rainage incurvé ou non linéaire formant un angle.

On décrit maintenant plus spécialement les volets 19a, 19b.

Les volets 19a, 19b sont analogues et disposés de façon symétrique opposée de part et d'autre de la paroi latérale 6 ou 7 qui les sépare et dont ils sont adjacents.

On peut donc ne décrire qu'un seul des volets, par exemple le volet 19a (voir figure 3).

Le volet 19a est limité en premier lieu par un bord libre 21 qui s'étend dans la première direction D1 et est tourné vers la paroi 6 de base.

Ce bord libre 21, comporte, au moins sur une certaine longueur à partir de la paroi 8a de côté attenante, un tronçon 22 situé dans le prolongement, notamment exact ou quasi exact, de la ligne de pliage 12 correspondante de la paroi 8a de côté avec la paroi de base 6.

Cette disposition constructive est telle que, ce tronçon 22 ne forme pas, comme il est connu de façon standard dans l'état de la technique, un décrochement vers l'intérieur.

Le tronçon 22 est ainsi apte à venir contre la face interne de la ligne de pliage 15 de la paroi 6 de base et du rabat 14 de fermeture d'extrémité, assurant une fonction de résistance anti poussée auto bloquante (poussée extérieure, dans le plan du rabat de fermeture de l'étui fermé, sur la ligne de pliage), évitant toute sortie intempestive de la languette de verrouillage 16 une fois qu'elle a été fixée par les volets 19a, 19b au moment du verrouillage de l'étui 2.

Dans une réalisation, le tronçon 22 a une longueur de l'ordre d'au moins environ le dixième de la longueur L4 du volet comptée à partir de la paroi latérale de côté 8a, dans le sens de la première direction D1.

Le volet 19a est limité en deuxième lieu par un bord libre 23 qui s'étend dans la première direction D1 et est tourné vers la paroi 7 de verrouillage. Ce bord libre 23 est conformé pour définir une dent de verrouillage 24 dirigée en saillie dans la seconde direction D2, vers la paroi 7 de verrouillage.

Le bord libre 23 comporte, s'étendant sur une certaine longueur à partir de la paroi 8a de côté, un tronçon 25 situé généralement dans le prolongement de la ligne de pliage 11 de la paroi 8a de côté, avec, comme bien représenté sur la figure 3, un décalage ou décrochement latéral 26.
Par suite, le bord libre 23 est apte à venir en regard de la face interne de la paroi 7 de verrouillage avec un jour assurant la fonction de passage de la languette de verrouillage 16.

La pointe de la dent de verrouillage 24 est également écartée en retrait de la ligne située dans le prolongement de la ligne de pliage 11 de la paroi 8a de côté.

Comme le montre la figure 3, l'écartement en retrait de la pointe de la dent de verrouillage 24 (par rapport à la ligne située dans le prolongement de la ligne de pliage 11 de la paroi 8a de côté) et plus grand que le décalage ou décrochement 26 du tronçon 25 du bord libre 23.

Le volet 19a est limité, d'un côté par la ligne de pivotement 20a et, à l'opposé, par un bord libre 27 s'étendant dans la direction D2 et reliant les bords libres 21 et 23.

L'écartement entre la ligne de pivotement 20a et le bord libre 27 définit la longueur L4.

La longueur L4 est au plus égale (ou plus exactement légèrement inférieure) à la largeur L1 des parois 6, 7. Le plus souvent, L4 est une fraction de L1, par exemple de l'ordre du tiers à un peu plus que la moitié.

Dans la réalisation des figures 1 et 2, il est prévu que dans l'étui 2 réalisé, les deux dents de verrouillage 24 coopèrent avec deux fentes de verrouillage 29 distinctes, une dent 24 par fente 29.

Ces deux fentes de verrouillage 29 sont obtenues une fois le flan 1 conformé par pliage des panneaux constitutifs. A cet effet, il est prévu sur le flan 1 deux découpes 30, en forme de U ou de forme analogue. Chacune de ces deux découpes 30 est ménagée sur la languette de verrouillage 16, en étant adjacente par les extrémités de ses branches à la ligne 17 de pivotement de verrouillage/déverrouillage de la languette 16.

Les deux découpes 30 et les deux fentes 29 sont écartées l'une de l'autre le long de la seconde direction D2 et la ligne 17 de pivotement de verrouillage/déverrouillage par un espace 31.

Bien entendu, les dimensions du flan 1 et de ses éléments constitutifs sont choisies pour que, une fois le flan conformé pour constituer l'étui, les deux dents de verrouillage 24 soient, elles aussi, éloignées l'une de l'autre et puissent coopérer, respectivement, avec les deux fentes de verrouillage 29.

Dans la réalisation de la figure 5, il est prévu que dans l'étui 2 réalisé, les deux dents de verrouillage 24 coopèrent avec une seule fente de verrouillage 29, les deux dents étant superposées ou proches l'une de l'autre dans cette même fente 29. Les dimensions du flan 1 et de ses éléments constitutifs sont alors choisies pour que, une fois le flan 1 conformé pour constituer l'étui 2, les deux dents de verrouillage 24 soient superposées ou proches l'une de l'autre.

Dans une réalisation, il est également prévu deux découpes 32, avec ou sans enlèvement de matière, situées aux deux parties extrêmes de la ligne 17 de pivotement de verrouillage/déverrouillage de la languette 16.

Ces deux découpes 32 sont prévues de manière à pouvoir coopérer avec les tronçons 25 des bords libres 23 des volets 19a, 19b, lorsque l'étui 2 est conformé et verrouillé.

Le flan 1 et l'étui 2 qu'il permet de constituer, comportent, comme il a été mentionné, un certain nombre de lignes de plus faibles résistances permettant de constituer des zones de fragilisation de l'étui 2, pouvant être arrachées ou déchirées lorsqu'un effort suffisant est appliqué.

Sur le second ensemble 5 qui vient d'être décrit, il est prévu une première ligne de plus faible résistance 33, ménagée sur la paroi 7 de verrouillage. Ici, cette ligne de plus faible résistance 33 est incurvée et forme sensiblement un demi-cercle. Cette forme n'est cependant pas exclusive, d'autres sont également adaptées à l'emploi.

Les extrémités de la première ligne de plus faible résistance 33 sont adjacentes au bord libre voisin 28 de la paroi 7 de verrouillage. Elles sont situées de part et d'autre des deux fentes de verrouillage 29, une fois le flan 1 conformé pour constituer l'étui 2.

Ce faisant, la première ligne de plus faible résistance 33 délimite entre elle et le bord libre voisin 28 de la paroi 7 de verrouillage une première zone 34 de flan arrachable. Cette première zone arrachable 34 est arrachée lors de l'ouverture de l'étui 2.

La première ligne de plus faible résistance 33 et la première zone arrachable 34 font fonction de moyens 3 témoin d'inviolabilité, la première zone de flan arrachée 34 n'empêchant pas, toutefois, la refermeture de l'étui 2.

En outre, il est prévu que la longueur de la première zone de flan arrachable 34, comptée dans la première direction D1 soit plus grande que la longueur de la partie de la languette de verrouillage 16 venant en regard une fois le flan 1 conformé pour constituer l'étui 2. Cette disposition constructive permet de ménager entre la première ligne de plus faible résistance 33 et le bord libre 18 de la languette de verrouillage 16, une fois la première zone de flan arrachable 34 arrachée, un espace de saisie apte à permettre l'introduction d'un doigt ou d'un instrument en vue de l'ouverture complète de l'étui 2.

Pour participer à la délimitation de cet espace de saisie, il est prévu, dans la réalisation représentée, que le bord libre 18 de la languette de verrouillage 16 soit incurvé à convexité tournée vers le rabat 14 de fermeture d'extrémité.

Sur le second ensemble 5 qui vient d'être décrit, il est prévu deux secondes ligne de plus faible résistance 35, ménagées sur le rabat 14 de fermeture d'extrémité entre une découpe en U 30 ou son voisinage - et tout spécialement son bord extérieur 36 - et le bord libre 37, proche, du rabat 14, ce bord libre s'étendant selon la première direction D1.

Ce faisant, chaque seconde ligne de plus faible résistance 35 délimite entre elle, le bord libre 37 et la ligne de pivotement 17 de verrouillage/déverrouillage de la languette 16, une seconde zone de flan arrachable 38. Cette seconde zone arrachable 38 est arrachée lors de l'ouverture de l'étui 2.

Ces deux secondes lignes de plus faible résistance 35 et ces deux secondes zones arrachables 38 font fonction de moyens 3 témoin d'inviolabilité, les deux secondes zones 38 de flan arrachées empêchant la refermeture de l'étui 2.

Dans la réalisation de la figure 1, chaque seconde ligne de plus faible résistance 35 est de direction sensiblement rectiligne. Elle s'étend entre sensiblement le bord extérieur 36 de l'une des deux découpes en U 30 et le bord libre proche 37 du rabat 14 de fermeture d'extrémité. Dans la réalisation représentée, chaque seconde ligne de plus faible résistance 35 est discontinue et en forme d'«escalier» ou analogue.

Ainsi, la seconde zone de flan arrachable 38 a une forme générale triangulaire. Et les deux secondes lignes de plus faible résistance 35 s'étendent de façon divergente à partir de la ligne de pivotement 17 de verrouillage/déverrouillage de la languette 16.

Sur le second ensemble 5 qui vient d'être décrit, il est également prévu une troisième ligne de plus faible résistance 39 ménagée sur le rabat 14. Cette troisième ligne de plus faible résistance 39 est ici incurvée en forme de demi-cercle ou en forme analogue appropriée à l'usage, entre une découpe en U 30 ou son voisinage - et tout spécialement son bord intérieur 40 - et la ligne 17 de pivotement de verrouillage/déverrouillage de la languette de verrouillage 16.

Ce faisant, la troisième ligne de plus faible résistance 39 délimite entre elle et la ligne de pivotement 17 de verrouillage/déverrouillage de la languette 16, une troisième zone de flan arrachable 41. Cette troisième zone arrachable 41 est arrachée lors de l'ouverture de l'étui 2.

Cette troisième ligne de plus faible résistance 39 et cette troisième zone arrachable 41 font fonction de moyens 3 de témoin d'inviolabilité, la troisième zone 41 de flan arrachée étant de nature sinon à empêcher la refermeture de l'étui 2, du moins à rendre très visible son ouverture intempestive.

L'invention concerne non seulement le flan 1 décrit mais également l'étui 2 en volume et ouvert. Cet étui 2 est constitué par le flan 1 dont les parois latérales 6, 7, 8a et 8b ont été pliées autour de leurs lignes de pliage 10, 11, 12 et 13, et dont la bande terminale de liaison 9 a été solidarisée à la paroi latérale terminale opposée, en l'espèce la paroi de côté 8b, par collage ou analogue. Dans cette situation, les seconds ensembles d'extrémité 5 sont à l'état ouvert.

Un tel étui 2 peut être rempli de son contenu.

L'invention concerne non seulement l'étui ainsi conformé et ouvert, pré fini, mais également l'ensemble comprenant un étui 2 conformé mais aussi verrouillé.

Dans cet étui 2, qui comprend à l'intérieur le contenu désiré, les deux seconds ensembles d'extrémité 5 ont été fermés.

Les moyens 3 de témoin d'inviolabilité sont ainsi constitués par la première zone arrachable 33, la seconde zone arrachable 38 et la troisième zone arrachable 41.

Dans cet ensemble, pour chaque second ensemble 5, les deux volets 19a, 19b sont situés sensiblement dans le plan de l'ouverture de l'étui 2, délimitée par les parois latérales 6, 7, 8a et 8b. Le tronçon 22 du bord libre 21 de chaque volet 19a, 19b vient contre la face interne de la ligne de pliage 15 de la paroi 6 de base et du rabat 14 de fermeture d'extrémité.

De son côté, le rabat 14 de fermeture d'extrémité est disposé à plat contre les deux volets 19a, 19b, et ferme ainsi l'ouverture délimitée par les parois latérales 6, 7, 8a et 8b.

La languette de verrouillage 16 est, quant à elle, disposée sensiblement perpendiculairement au rabat 14 de fermeture d'extrémité et contre la face interne de la paroi 7 de verrouillage. Le passage de la languette de verrouillage 16 est assuré par suite de la présence, sur le bord libre 23, du tronçon 25 avec le décalage ou décrochement latéral 26. En outre, les deux découpes 32 coopèrent avec les tronçons 25 des bords libres 23 des volets 19a, 19b.

Ces deux découpes 32 sont prévues de manière à pouvoir coopérer avec les tronçons 25 des bords libres 23 des volets 19a, 19b, lorsque l'étui 2 est conformé et verrouillé.

Les deux découpes en U 30 ménagées sur la languette de verrouillage 16 forment, comme indiqué, les deux fentes de verrouillage 29. Les deux dents de verrouillage 24 sont verrouillés dans les deux fentes de verrouillage 29.

## Revendications

1. Flan (1) en carton ou matériau analogue spécialement destiné à la constitution d'un étui (2) comportant des moyens (3) témoin d'inviolabilité, comprenant :
- un premier ensemble latéral (4) comprenant quatre parois latérales côte à côte - une paroi de base (6), une paroi de verrouillage (7) opposée et deux parois de côté (8a, 8b) opposées - et une bande terminale de liaison (9), reliées par des lignes de pliage (10, 11, 12, 14) s'étendant dans une première direction D1,
- deux seconds ensembles d'extrémité (5) placés de part et d'autre de l'ensemble latéral (4) le long de la première direction D1, reliés au premier ensemble par des lignes de pivotement (15) s'étendant dans une seconde direction D2 sensiblement perpendiculaire à la première direction D1,
- au moins un des deux seconds ensembles (5) comprenant :
- un rabat (14) de fermeture d'extrémité, dans le prolongement de la paroi latérale de base (6), relié à elle par une ligne de pivotement de fermeture/ouverture (15),
- une languette (16) de verrouillage, dans le prolongement du rabat (14) de fermeture d'extrémité, reliée au rabat (14) par une ligne de pivotement de verrouillage/déverrouillage (17),
- deux volets (19a, 19b), dans le prolongement des deux parois latérales de côté (8a, 8b), reliés à elles par deux lignes de pivotement de volets (20a, 20b),
- une dent (24) de verrouillage, sur le bord libre (23) de chaque volet (19a, 19b) qui s'étend dans la première direction D1 et est tourné vers la paroi latérale de verrouillage (7),
- deux ou une découpe(s) (30) en U ou analogue, chacune des deux découpes (30) en U ou la découpe U étant ménagée sur la languette (16) de verrouillage en étant adjacente par les extrémités de ses branches à la ligne de pivotement de verrouillage/déverrouillage (17), apte(s), une fois le flan (1) conformé et verrouillé pour constituer l'étui (2), à former, respectivement, deux ou une fente(s) (29) de verrouillage des deux dents (24) de verrouillage,
**caractérisé en ce que :**
- la ligne de pivotement (20a, 20b) de chaque volet (19a, 19b) présente une courbure ou analogue assurant une fonction de résistance élastique auto bloquante,
- le bord libre (21) de chaque volet (19a, 19b) qui s'étend dans la première direction D1 et est tourné vers la paroi latérale de base (6), comporte, sur une certaine longueur à partir de la paroi latérale de côté, un tronçon (22) situé dans le prolongement de la ligne de pliage (12) correspondante de la paroi latérale de côté (8a), sans décalage ou décrochement latéral, étant ainsi apte à venir contre la face interne de la ligne de pliage (15) de la paroi latérale de base (6) et du rabat (14) de fermeture d'extrémité, assurant une fonction de résistance anti poussée auto bloquante.

2. Flan (1) selon la revendication 1, **caractérisé en ce que** le dit au moins un des deux seconds ensembles (5) comprend également au moins une première ligne de plus faible résistance (33) incurvée, ménagée sur la paroi latérale de verrouillage (7), dont les extrémités, adjacentes au bord libre voisin (28) de la paroi de verrouillage (7), sont situées de part et d'autre des ou de la fente(s) de verrouillage (29) une fois le flan (1) conformé pour constituer l'étui (2), de manière à délimiter entre elle et ce bord libre voisin de la paroi de verrouillage une première zone (34) de flan (1) arrachable, arrachée lors de l'ouverture de l'étui (2), cette première ligne de plus faible résistance (33) et cette première zone arrachable (34) faisant fonction de moyens de témoin d'inviolabilité (3), la première zone de flan (34) arrachée n'empêchant pas la refermeture de l'étui (2).

3. Flan (1) selon la revendication 2, **caractérisé en ce que** la longueur de la première zone de flan (34) arrachable, comptée le long de la première direction D1, est plus grande que la longueur de la partie de la languette (16) de verrouillage venant en regard une fois le flan (1) conformé pour constituer l'étui (2), de manière à ménager entre eux, une fois la première zone de flan (1) arrachable arrachée, un espace de saisie apte à permettre l'introduction d'un doigt ou d'un instrument en vue de l'ouverture complète de l'étui (2).

4. Flan (1) selon la revendication 3, **caractérisé en ce que** le bord libre de la languette (16) de verrouillage s'étendant dans la seconde direction D2 est incurvé à convexité tournée vers le rabat (14) de fermeture d'extrémité pour participer à la délimitation de l'espace de saisie apte à permettre l'introduction d'un doigt ou d'un instrument en vue de l'ouverture complète de l'étui (2).

5. Flan (1) selon l'une quelconque des revendications 1 à 4, **caractérisé en ce que**, dans le dit au moins un des deux seconds ensembles (5), le bord libre (28) de la paroi de verrouillage (7) est en légère saillie vers l'extérieur, cette légère saillie vers l'extérieur assurant une fonction anti effraction.

6. Flan (1) selon l'une quelconque des revendications 1 à 5, **caractérisé en ce que** la ligne de pivotement de verrouillage/déverrouillage (17) de la languette (16) de verrouillage présente une courbure ou analogue assurant une fonction de résistance élastique auto bloquante.

7. Flan (1) selon l'une quelconque des revendications 1 à 6 **caractérisé en ce que** la courbure ou analogue de la ligne de pivotement (20a, 20b) de chaque volet (19a, 19b) ou de la ligne de pivotement de verrouillage/déverrouillage (17) de la languette (16) de verrouillage est constituée par un rainage légèrement incurvé ou légèrement non linéaire.

8. Flan (1) selon l'une quelconque des revendications 1 à 7, **caractérisé en ce qu'**il comporte une (ou deux) seconde(s) ligne(s) de plus faible résistance (35), la ou chacune des deux secondes lignes de plus faible résistance (35) étant ménagée sur le rabat (14) de fermeture d'extrémité entre une découpe (30) en U ou son voisinage et le bord libre (37) proche du rabat (14) de fermeture d'extrémité, de manière à délimiter entre elle, ce bord libre et la ligne de pivotement de verrouillage/déverrouillage (17) de la languette (16) de verrouillage, une seconde zone de flan (38) arrachable, arrachée lors de l'ouverture de l'étui (2), cette (ou ces) seconde(s) ligne(s) de plus faible résistance (35) et cette (ou ces) seconde(s) zone(s) arrachable(s) (38) faisant fonction de moyens de témoin d'inviolabilité (3), la (ou les) seconde(s) zone(s) de flan (38) arrachée(s) empêchant la refermeture de l'étui (2).

9. Flan (1) selon la revendication 8, **caractérisé par** une seconde ligne de plus faible résistance (35) de direction sensiblement rectiligne, s'étendant entre sensiblement le bord extérieur (36) de la ou d'une des deux découpe(s) (30) en U et le bord libre proche (37) du rabat (14) de fermeture d'extrémité s'étendant dans la première direction D1, la seconde zone de flan (38) arrachable ayant une forme générale triangulaire, de manière que les deux secondes ligne de plus faible résistance (35), lorsqu'il en existe deux, s'étendent de façon divergente à partir de la ligne de pivotement de verrouillage/déverrouillage (17) de la languette (16) de verrouillage.

10. Flan (1) selon l'une quelconque des revendications 1 à 9, **caractérisé en ce que** le tronçon (22) du bord libre de chaque volet (19a, 19b) situé dans le prolongement de la ligne de pliage correspondante (12) de la paroi latérale de côté (8a), est de l'ordre d'au moins environ le dixième de la longueur du volet (19a, 19b) comptée à partir de la paroi latérale de côté (8a, 8b).

11. Flan (1) selon l'une quelconque des revendications 1 à 10, **caractérisé en ce qu'**une dent (24) de verrouillage est écartée de l'extrémité libre du bord libre (23) du volet (19a, 19b) sur lequel elle se trouve, plus spécialement est située au, ou au voisinage des, deux tiers de la longueur du volet comptée le long de la première direction D1.

12. Flan (1) selon l'une quelconque des revendications 1 à 11, **caractérisé en ce que** le bord libre (23) de chaque volet sur lequel se trouve la dent (24) de verrouillage comporte, sur une certaine longueur à partir de la paroi latérale de côté, un tronçon (25) situé généralement dans le prolongement de la ligne de pliage (11) correspondante de la paroi latérale de côté (8a), avec un décalage ou décrochement latéral (26), vers l'intérieur, étant ainsi apte à venir en regard de la face interne de la paroi latérale de verrouillage (7) avec un jour assurant la fonction de passage de la languette (16) de verrouillage.

13. Flan (1) selon l'une quelconque des revendications 1 à 12, **caractérisé en ce que** la pointe d'une dent (24) de verrouillage est écartée en retrait, vers l'intérieur, de la ligne située dans le prolongement de la ligne de pliage (11) correspondante de la paroi latérale de côté (8a).

14. Flan (1) selon l'une quelconque des revendications 12 et 13, **caractérisé en ce que** l'écartement en retrait de la pointe d'une dent (24) de verrouillage par rapport à la ligne située dans le prolongement de la ligne de pliage correspondante de la paroi latérale de côté et plus grand que le décalage ou décrochement latéral (26) du tronçon du bord libre de chaque volet sur lequel se trouve la dent (24) de verrouillage attenant à la paroi latérale de côté (8a),

15. Flan (1) selon l'une quelconque des revendications 1 à 14, **caractérisé en ce que** la largeur L3 du rabat (14) de fermeture d'extrémité entre sa ligne de pivotement de fermeture/ouverture (15) et la ligne de pivotement de verrouillage/déverrouillage (17) de la languette (16) de verrouillage, comptée le long de la première direction D1, est légèrement plus petite que la largeur L2 de paroi de côté (8a, 8b) entre ses deux lignes de pliage (11, 12), comptée le long de la seconde direction D2.

16. Flan (1) selon l'une quelconque des revendications 1 à 15, **caractérisé en ce que** les dimensions sont choisies pour que, une fois le flan (1) conformé et verrouillé pour constituer l'étui (2), les deux dents (24) de verrouillage soient éloignées l'une de l'autre et coopèrent, respectivement, avec deux fentes de verrouillage (29) distinctes, une dent (24) par fente (29), le flan (1) ayant deux découpes (30) en U écartées l'une de l'autre dans la seconde direction D2.

17. Flan (1) selon la revendication 16, **caractérisé en ce qu'**il comporte une troisième ligne de plus faible résistance (39), incurvée, ménagée sur le rabat (14) de fermeture d'extrémité s'étendant entre sensiblement le bord intérieur (40) des deux découpes (30) en U de la ligne de pivotement de verrouillage/déverrouillage (17) de la languette (16) de verrouillage, de manière à délimiter entre elle et la ligne de pivotement de verrouillage/déverrouillage (17) de la languette (16) de verrouillage une troisième zone de flan (41) arrachable, arrachée lors de l'ouverture de l'étui (2), cette troisième ligne de plus faible résistance (39) et cette troisième zone arrachable (41) faisant fonction de moyens de témoin d'inviolabilité (3).

18. Flan (1) selon l'une quelconque des revendications 1 à 15, **caractérisé en ce que** les dimensions sont choisies pour que, une fois le flan (1) conformé pour constituer l'étui (2), les deux dents (24) de verrouillage soient superposées ou proches l'une de l'autre, de manière à coopérer avec une même fente de verrouillage (29), le flan (1) ayant une seule découpe (30) en U.

19. Flan (1) selon l'une quelconque des revendications 1 à 18, en ce qu'elle dépend de la revendication 12, **caractérisé par** deux découpes (32) avec ou sans enlèvement de matière aux deux parties extrêmes de la ligne de pivotement de verrouillage/déverrouillage (17) de la languette (16) de verrouillage, aptes à coopérer avec le tronçon (25) situé dans le prolongement de la ligne de pliage correspondante de la paroi latérale de côté (8a, 8b), avec décalage ou décrochement latéral, du bord libre (23) de chaque volet (19a, 19b) sur lequel se trouve la dent (24) de verrouillage.

20. Flan (1) selon l'une quelconque des revendications 1 à 19, **caractérisé en ce que** le bord du panneau latéral de verrouillage s'étendant dans la seconde direction est un bord libre à partir duquel ne s'étend aucune paroi, rabat, languette, volet ou analogue.

21. Flan (1) selon l'une quelconque des revendications 1 à 20, **caractérisé en ce que** les deux seconds ensembles (5) sont analogues.

22. Flan (1) selon la revendication 21, **caractérisé en ce qu'**une même paroi latérale fait fonction de paroi de base (6) pour un premier second ensemble (5) et de paroi de verrouillage (7) pour un second second ensemble (5).

23. Flan (1) selon la revendication 21, **caractérisé en ce qu'**une même paroi latérale fait fonction de paroi de base (6) ou de paroi de verrouillage (7) pour un premier et un second second ensemble (5).

24. Etui (2) en volume et ouvert, constitué par un flan (1) selon l'une quelconque des revendications 1 à 23, la bande terminale de liaison (9) étant solidarisée à la paroi latérale terminale opposée (8b), l'un ou les deux second(s) ensemble(s) d'extrémité (5) étant à l'état ouvert.

25. Ensemble comprenant un étui (2) conformé et verrouillé, comportant des moyens (3) témoin d'inviolabilité, et, à l'intérieur, un contenu, l'étui (2) étant constitué par un flan (1) selon l'une quelconque des revendications 1 à 23, la bande terminale de liaison (9) étant solidarisée à la paroi latérale terminale opposée (8b) et les deux seconds ensembles d'extrémité (5) étant à l'état fermé, les moyens témoin d'inviolabilité (3) étant constitués par la première, la seconde, la troisième zone(s) arrachable(s) (34, 38, 41).

26. Ensemble selon la revendication 25, **caractérisé en ce que** :
- les deux volets (19a, 19b) sont situés sensiblement dans le plan de l'ouverture délimitée par les parois latérales (6, 7, 8a, 8b), le tronçon du bord libre de chaque volet situé dans le prolongement de la ligne de pliage correspondante de la paroi latérale de côté (8a, 8b), sans décrochement, venant contre la face interne de la ligne de pliage de la paroi latérale de base (6) et du rabat (14) de fermeture d'extrémité,
- le rabat (14) de fermeture d'extrémité est disposé à plat contre les deux volets (19a, 19b) et ferme l'ouverture délimitée par les parois latérales (6, 7, 8a, 8b),
- la languette (16) de verrouillage est disposée sensiblement perpendiculairement au rabat (14) de fermeture d'extrémité et contre la face interne de la paroi de verrouillage (7), les deux ou la découpe(s) (30) en U ménagée(s) sur la languette (16) de verrouillage formant les deux ou la fente(s) (29) apte(s) au verrouillage des deux dents (24) de verrouillage,
- les deux dents (24) de verrouillage des deux volets (19a, 19b) sont verrouillées dans les deux ou la fente(s) (29) de verrouillage.
